# EUROPÄISCHE PATENTSCHRIFT

(11) **EP 0 619 039 B1**
(45) Veröffentlichungstag und Bekanntmachung des Hinweises auf die Patenterteilung: **19.06.1996**
(21) Anmeldenummer: 93922891.2
(22) Anmeldetag: 21.10.1993
(51) Int. Cl.: G09F 11/14

(54) **ANZEIGEMODUL, FÜR MATRIXFÖRMIGE GROSSFLÄCHIGE ANZEIGETAFELN**
DISPLAY MODULE FOR MATRIX-SHAPED LARGE-SURFACE DISPLAY BOARDS
MODULE D'AFFICHAGE POUR TABLEAUX D'AFFICHAGE DE GRANDE SURFACE SE PRESENTANT SOUS FORME MATRICIELLE

(30) Priorität: 24.10.1992 DE 9214444 U; 15.10.1993 DE 9315745 U
(43) Veröffentlichungstag der Anmeldung: 12.10.1994
(73) Patentinhaber: HESS-INDUSTRIEMONTAGEN GmbH, 77694 Kehl-Goldscheuer (DE)
(72) Erfinder: HENZE, Hans-Peter, D-77791 Berghaupten (DE)
(74) Vertreter: Thoma, Friedrich, Dipl.-Ing.(FH)
(86) Internationale Anmeldenummer: DE9301008
(87) Internationale Veröffentlichungsnummer: WO9410671

(56) Entgegenhaltungen:
- EP-A- 0 157 244
- EP-A- 0 509 159
- DE-U- 9 214 444
- FR-A- 2 357 125
- US-A- 4 827 644

## Beschreibung

Die Erfindung betrifft einen Anzeigemodul, insbesondere für matrixförmige großflächige Informationsanzeigetafeln, mit den Merkmalen nach dem Oberbegriff des Patentanspruchs 1.

Bei einem derartigen Anzeigemodul, mit einem Rastermaß der Vorder- oder Anzeigeseite eines Anzeigeelementes des endlosen Informationsträgers von 15 x 15 mm, ist es erforderlich, daß das jeweilige, zur Darstellung ausgewählte Anzeigeelement einfach, sowie vorder- oder anzeigeseitig absolut präzise reproduzierbar lagenfixiert ist. Dabei soll sichergestellt sein, daß sowohl der endlose Informationsträger mit den einzelnen Anzeigeelementen, als auch der Antrieb des Informationsträgers, technisch einfach im Aufbau und zuverlässig in der Funktion sind, und daß ein derartiges Anzeigemodul rationell und wirtschaftlich herstellbar, sowie einzeln, als auch innerhalb einer matrixförmigen großflächigen Informationsanzeigetafel rationell und wirtschaftlich montiert, bzw. handhabbar ist.

Aus der DE-PS-34 12 163 ist eine Anzeigevorrichtung für veränderbare großflächige Informationszeichen bekannt, die einen, zu einem endlosen Band zusammengefügten Informationsträger verwendet, welcher in parallele streifenförmige Anzeigeelemente unterteilt und mittels die Anriebskräfte beidseitig im Bereich der beiden Schmalseiten der Anzeigeelemente übertragende Mittel über wenigstens zwei Umlenkrollen geführt sind, dabei bestehen die Anzeigeelemente aus schmalen Latten, wobei die die Antriebskräfte übertragenden Mittel mit den Schmalseiten der Latten verbunden sind und der zum endlosen Band zusamnmengefügte Informationsträger mehrfach umgelenkt ist.

Diese bekannte Anzeigevorrichtung ist in ihrem technischen Aufbau nicht nur äußerst aufwendig und in der Herstellung unwirtschaftlich und relativ teuer, sondern auch für das allgemein übliche Rastermaß der Vorder- oder Anzeigefläche des Anzeigeelementes eines Anzeigemoduls, von 15 x 15 mm, zum Einsatz in matrixförmigen großflächigen Informationsanzeigetafeln, völlig ungeeignet.

Der Erfindung liegt die Aufgabe zugrunde, ein Anzeigemodul der eingangsgenannten Art zu schaffen, das die Nachteile der bekannten Anzeigevorrichtung beseitigt und das nicht nur einfach und übersichtlich in seinem technischen Aufbau und seiner, insbesondere in der Antriebsrichtung des Informationsträgers, umschaltbaren, insbesondere intermittierend gesteuerten, Antriebsvorrichtung, sondern das auch rationell und wirtschaftlich herstellbar, montierbar und handhabbar ist. Außerdem ist es Aufgabe der Erfindung, eine einfache und zuverlässig arbeitende Kodierung für die einzelnen Informationselemente zu schaffen, die eine präzise, reproduzierbare Lage- und Anzeigefixierung der einzelnen Informationselemente ermöglicht.

Diese Aufgabe wird mit den Merkmalen im kennzeichnenden Teil des Patentanspruchs 1 gelöst und in den Unteransprüchen sind weitere vorteilhafte Einzelheiten beansprucht.

Vorteilhaft bei diesem Anzeigemodul ist nicht nur der neuartige kettenförmige Informationsträger, der aus einzelnen, insbesondere einstückigen, mittels Scharnieren miteinander in Eingriff stehenden, insbesondere aus einem Kunststoff hergestellten, Anzeigeelementen gebildet ist, an denen die jeweiligen Scharnierhälften einstückig angeordnet sind, sondern auch die dort wahlweise zum Einsatz vorgesehenen einfachen, übersichtlichen und hinreichend funktionssicheren elektromechanischen Antriebsvorrichtungen für den Informationsträger, die elektromotorisch oder mittels eines elektromechanischen betätigten Schrittschaltwerkes, das jeweiligs angesteuerte Anzeigeelement, absolut hysteresefrei, in die genaue Anzeigeposition führen und dort fixieren. Vorteilhaft ist ferner der einfache, übersichtliche und wartungsfreie Aufbau des Ganzen, die relativ einfache Steuerung der Antriebsvorrichtung mittels einer, insbesondere optoelektronischen, Leseeinrichtung der auf der Rückseite der einzelnen Anzeigeelemente vorgesehenen Kodierung, sowie die einfache Austauschbarkeit der Anzeigemodule auf einer matrixförmigen großflächigen Informationsanzeigetafel. Von Vorteil ist desweiteren, die vorgesehene einstückige Zusammenfassung mehrerer Modulgehäuse zu einer insbesondere vierfach nebeneinanderliegenden, Modulgehäuseeinheit.

Ausführungsbeispiele des neuen Anzeigemoduls mit verschiedenen Antriebsvorrichtungen, sowie dem Einsatz der Angeigemodule in einer matrixförmigen Informationsanzeigetafel sind in den Zeichnungen dargestellt und werden im folgenden näher erläutert. Es zeigen
- Fig. 1: eine schaubildliche Ansicht eines Anzeigemoduls,
- Fig. 2: eine Draufsicht auf ein elektromotorisch angetriebenes Anzeigemodul nach Fig. 1,
- Fig. 3: eine Seitenansicht auf das Anzeigemodul nach Fig. 1 und 2,
- Fig. 4: eine Vorderansicht einer matrixförmigen Informationsanzeigetafel,
- Fig. 5: eine Vorderansicht auf ein Anzeigeelement,
- Fig. 6: eine Draufsicht auf das Anzeigeelement nach Fig. 4,
- Fig. 7: eine Längsschnittansicht durch das Rohwerk eines Anzeigemoduls, insbesondere mit einer Draufsicht auf das Schaltwerk,
- Fig. 8: eine Längsschnittansicht des Rohwerks nach Fig. 7 mit einer Schnittansicht des Schaltwerks,
- Fig. 9: eine Ansicht der Unterseite des Rohwerks nach Fig. 7 und 8,
- Fig. 10: eine Draufsicht auf das Rohwerk nach Fig. 7 bis 9,
- Fig. 11: eine Querschnittansicht des Rohwerks nach Fig. 7 bis 10, im Bereich des Schaltwerks,
- Fig. 12: eine Querschnittansicht des Rohwerks nach Fig. 7 bis 11, im Bereich der Leseeinrichtung der Kodierung,
- Fig. 13: eine Querschnittansicht eines Viererblocks von vier nebeneinander liegenden Anzeigemodulen,
- Fig. 14: eine Querschnittansicht des Viererblocks nach Fig. 13, geschnitten im Bereich der Befestigungspfeiler,
- Fig. 15: eine schaubildliche Ansicht einer, mit einem Schrittschaltwerk versehenen Antriebsvorrichtung für den Informationsträger,
- Fig. 16: eine Teillängsschnittansicht des Schaltwerks mit elektromagnetisch bewirkter Schaltwerkrückstellung,
- Fig. 17: eine schaubildliche Teillängsschnittansicht im Bereich des Schaltwerks, mit einer Draufsicht auf das Schaltwerk nach Fig. 16,
- Fig. 18: eine Teillängsschnittansicht eines reversierbaren Schaltwerks, mit federkraftbewirkter Rückstellung des Schaltwerks,
- Fig. 19: eine schaubildliche Teillängsschnittansicht im Bereich des Schaltwerks, mit einer Draufsicht auf das Schaltwerk nach Fig. 18,
- Fig. 20: eine Längsschnittansicht des Platinengestells mit einem Schaltwerk nach den Fig. 18 und 19,
- Fig. 21: eine Teillängsschnittansicht des Platinengestells im Bereich der optoelektronischen Leseeinrichtung der Kodierung der Anzeigeelemente des Informationsträgers,
- Fig. 22: eine Längsschnittansicht eines Viererblocks mit Anzeigemodulen,
- Fig. 23: eine Seitenansicht auf einen Montagegerüstausschnitt mit Steuerplatine und installierten Anzeigemodulen,
- Fig. 24: eine Draufsicht auf einen, auf einem Montagegerüst installierten Anzeigemodul-Viererblock,
- Fig. 25: eine Vorderansichtauf eine. aus mehreren Viererblocks gebildeten matrixformigen Informationsanzeigetafel,
- Fig. 26: eine Längsschnittansicht eines schrittmotorischen Antriebs und
- Fig. 27: eine Längsschnittansicht des Rohwerks eines Anzeigemoduls mit einem schrittmotorischen Antrieb nach Fig. 26.

Das, in der Fig. 1 dargestellte, Anzeigemodul besteht im wesentlichen aus dem endlosen, kettenförmigen Informationsträger 9, der aus insbesondere zwölf flächenförmigen Anzeigeelementen 1 gebildet ist, die jeweils mit koppelfähigen Scharnierhälften 3, bzw. 4 versehen sind, zur Herstellung eines gelenkigen Informationsträgers 9. 12 bezeichnet zwei, einander gegenüberliegende, U-förmige, relativ dünnwandige Führungsleisten, die zweckmäßigerweise, insbesondere einstückig, Bestandteil der Gehäuses 13 des Anzeigemoduls sein können. Die Führungsleisten 12 dienen dort im wesentlichen nicht nur der Lagenfixierung des Informationsträgers 9, sondern auch dessen Längsführung. 7 bezeichnet eine steuerbare elektromechanische Antriebsvorrichtung für den Informationsträger 9. 14 kennzeichnet die modulrückseitig angeordnete elektrische Anschlußeinrichtung, in deren Bereich auch eine mechanische Zentralbefestigungsvorrichtung 15 für das Anzeigemodul vorgesehen sein kann. 25 bezeichnet ein, insbesondere indirekt mittels einer externen Lichtquelle 26, beleuchtbares Leuchtmittel, zur Hinterleuchtung des jeweiligen anzeigeseitig positionierten Anzeigeelementes 1. In diesem Zusammenhange ist es auch vorgesehen, daß die externe Kalt-Lichtquelle 26 anstelle des Leuchtmittels 25 die farbig transparenten Anzeigeelemente 1 unmittelbar beaufschlagt.

In der Fig. 2 zeigt 9 den kettenförmigen Informationsträger, bestehend aus den, über die Scharnierhälften 3, 4 gelenkig miteinander in Eingriff stehenden Anzeigeelemente 1. 12 bezeichnet die Führungsleisten und 16 kennzeichnet ein Antriebsrad, das mit einander gegenüberliegenden Zahnstange 11, die jeweils, in Antriebsrichtung 17 verlaufend, an den einzelnen Anzeigeelementen 1, insbesondere einstückig, vorgesehen sind.

Wie aus der Fig. 3 ersichtlich ist, ist dort das Antriebsrad 16 in einer speziellen Ausführung einer Antriebsvorrichtung 7, axial verschiebbar auf einer sogenannten zentralen motorisch angetriebenen Antriebswelle 29 gelagert. 19 bezeichnet einen Steuermagneten, der über einen gabelförmigen Anker 20 das Antriebsrad 16 anzeigeprogrammkonform in Eingriff mit den Zahnstangen 11 der betreffenden Anzeigeelemente 1 in Eingriff bringt, zum Antrieb des Informationsträgers 9, derart, daß das gewünschte Anzeigeelement 1 mit der jeweiligen Vorder- oder Anzeigeseite 8 präzise und flächeneben zu den benachbarten Anzeigemodulen in einer matrixförmigen Informationsanzeigetafel 30, wie aus der Fig. 4 ersichtlich, lagenfixiert ist

Der zentrale, nicht näher gezeigte motorische Antrieb der Antriebswelle 29 kann dauerlaufend betrieben werden. Insbesondere steht dort die Antriebswelle 29 mit mehreren, räumlich in einer matrixförmigen Informationsanzeitafel 30 übereinander angeordneten Anzeigemodulen antriebskonform in Eingriff.

Die Fig. 5 und 6 zeigen ein Anzeigeelement 1. 8 bezeichnet dort die flächenebene Vorder- oder Anzeigefläche, auf der jede beliebige Information wiedergegeben werden kann. Insbesondere ist dort eine bestimmte Farbinformation vorgesehen, d.h. bei dem aus einzelnen Anzeigeelementen 1 kettenförmig zusammengesetzten Informationsträger 9 können die Vorder- oder Anzeigeflächen 8 der einzelnen Anzeigeelemente 1 farblich zueinander unterschiedlich ausgelegt sein. Diese Farbunterschiede können durch zueinander unterschiedlich farbige Aufdrucke, oder durch farblich unterschiedliche Farbwahl der insbesondere aus einem Kunststoff hergestellten Anzeigeelemente 1 geschaffen werden. Insbesondere können die Anzeigeelemente 1 aus einen transparenten Werkstoff und einstückig hergestellt sein.

2 bezeichnet dort die beiden, in Antriebsrichtung 17 des Anzeigeelementes 1 liegenden Stirnseite, im Bereich derer, teilweise hinter der Vorder- oder Anzeigeseite 8 verdeckte Scharnierhälften 3 und 4 einstückig angeordnet sind, zur gelenkartigen, kettenförmigen Verbindung der einzelnen Anzeigeelemente 1 miteinander. 11 bezeichnet die auf der Rückseite 5 vorgesehene Zahnstange. Die Zahnform dieser Zahnstange 11 kann jedoch beim Einsatz einer anderen, als in den Fig. 2 und 3 gezeigten und beschriebenen elektromotorisch intermittierend arbeitenden, Antriebsvorrichtung 7, eine andere Formgebung als die dort gezeigte, aufweisen. So kann eine dreiecksförmige, oder eine sägezahnförmige Zahnform zum Einsatz kommen, insbesondere wenn als Antriebsvorrichtung 7 sogenannte elektromagnetisch gesteuerte Schrittschaltwerke zum Einsatz kommen, wie diese schematisch aus den Fig. 15 oder den Fig. 16 bis 19, ersichtlich ist.

Dieses Schrittschaltwerk als Antriebsvorrichtung 7 für einen eingangsbeschriebenen Informationsträger 9 besitzt den erheblichen Vorteil, daß dort der Schaltmagnet 21 relativ einfach digital angesteuert werden kann. Ausserdem wird bei dieser Antriebsvorrichtung 7 hinreichend sichergestellt, daß die Einstellung des Informationsträgers 9 und damit der Anzeigeelemente 1 technisch äußerst einfach und absolut hysteresefrei, lagenpräzise möglich ist. Der Schaltanker 22 kann erforderlichenfalls mit speziell ausgebildeten Schaltzähnen 23 unmittelbar mit den Zähnen 24 der Zahnstange 11 in Eingriff kommen. Es ist hier jedoch auch möglich, daß der Antrieb des Informationsträgers 9 durch ein Schrittschaltwerk nach Fig. 15 mittelbar, über ein entsprechend bemessenes, hier nicht näher dargestelltes Zwischengetriebe, erfolgt.

Der Einsatz eines Schrittschaltwerkes als Antriebsvorrichtung 7 eines zuvor gezeigten und beschriebenen kettenförmigen Informationsträgers 9, hat den weiteren Vorteil, daß in diesem Falle keine spezielle, technisch relativ aufwendige, Kodierung mit entsprechender stationärer Leseeinrichtung, sowie u.U. erforderlichenfalls eine elektromechanisch steuerbare Verriegelung und Lagensicherung des jeweiligen, modulvorderseitig zur Anzeige vorgesehenen Anzeigeelementes 1, im Bereich der Rückseiten 5 der einzelnen Anzeigeelemente 1 notwendig sind. Anstelle eines Schrittschaltwerkes kann erforderlichenfalls auch ein elektromagnetisch angetriebenes sogenanntes Malteserschaltgetriebe treten.

Die Erfindung beschränkt sich nicht auf die gezeigten und beschriebenen Antriebsvorrichtungen 7, sondern es ist auch daran gedacht, den kettenförmigen Informationsträger 9 linearmotorartig anzutreiben, indem die einzelnen Anzeigeelemente 1 unmittelbar mit einem ferromagnetischen, insbesondere polarisierten Ankerteil versehen sind. Dabei werden zweckmäßigerweise zwei im Bereich der Kettenlängsteilstücke 10 einander gegenüberliegende Ankerteile von einem dazwischen liegenden stationären elektromagnetischen Stator beaufschlagt.

Vorteilhaft bei dieser linearmotorartigen Antriebsvorrichtung ist, daß mit einem Schaltimpuls ein voller Informationsträgerschritt, sowohl in beiden möglichen Antriebsrichtungen, präzise lagenfixiert möglich ist. Damit könnte sichergestellt werden, daß eine äußerst schnelle und wirtschaftliche Vorwahl eines Anzeigeelementes durchführbar ist.

Die elektrische Anschlußführung für das Anzeigemodul, insbesondere zwischen der modulrückseitigen elektrischen Anschlußeinrichtung 14 und den elektrischen Antriebs- und Steuereinrichtungen im Modulinneren, ist zweckmäßigerweise mittels Flachbandkabel 28 vorgesehen, für die im Gehäuse 13 Ausneh-mungen, oder Einprägungen 27 vorgesehen sind, wie aus der Fig. 1 ersichtlich ist.

Außerdem beschränkt sich die Erfindung nicht auf die in den Fig. 2, 3, 5 und 6 gezeigte Ausführung der miteinander in Eingriff stehenden Scharnierhälften 3 und 4, zur gelenkigen, endlosen Verbindung der einzelnen Anzeigeelemente 1 zu einem Informationsträger 9, bei der dort die eine Scharnierhälfte 3 aus Sacklöchern besteht, in welche die andere Schanierhälfte 4, die aus einseitigen halbkugelförmigen Zapfen gebildet ist, formschlüssig, einander entgegenwirkend einrastbar ist.

Das, in den Fig. 7 bis 14 dargestellte Rohwerk eines Anzeigemoduls besteht im wesentlichen aus zwei, einander spiegelbildlich gegenüberliegend angeordneten, insbesondere aus einem Kunststoff einstückig hergestellten, Lagerplatinen 12.1 und 12.2, die einstückig mit Distanzpfeiler 29 versehen sind., wie dies aus der Fig. 14 klar ersichtlich ist. 9 zeigt den kettenförmigen Informationsträger, der in der vorliegenden Ausführung insbesondere aus sechzehn flächenförmigen, aus einem Kunststoff jeweils einstückig hergestellten, Anzeigeelementen 1 gebildet ist.

Die einzelnen Anzeigelemente 1 sind in bekannter Weise einstückig mit koppelfähigen Scharnierhälften 3, 4 versehen, zur Bildung eines gelenkigen, kettenförmigen Informationsträgers 9, der in den einander gegenüberliegenden Nuten 30 in den Platinen 12.1 und 12.2 längsverschiebbar geführt ist, wie dies aus den Fig. 11 und 12 klar ersichtlich ist.

Diese Anzeigeelemente 1 sind, wie die Fig. 11 zeigt, auf ihrer Rückseite 5 einstückig mit Zahnstangen 11 versehen, die dort in Antriebsrichtung 17 verlaufen. Mit den jeweiligen Zahnstangen 11 kommt ein Antriebsrad 16 in Eingriff, das von einer elektromagnetisch angetriebenen Antriebsvorrichtung 7 angetrieben wird, die insbesondere nach Art eines einfachen und zweckmäßigen Schrittschaltwerkes arbeitet, wie dies aus der Fig. 15 ersichtlich ist.

Ein derartiges Schrittschaltwerk besitzt den erheblichen Vorteil, daß dort der Schaltmagnet 21 relativ einfach digital angesteuert werden kann. Außerdem wird bei dieser Antriebsvorrichtung 7 hinreichend sichergestellt, daß die Einstellung des Informationsträgers 9 und damit der Anzeigeelemente 1 technisch einfach und hystersefrei, lagenpräzise möglich ist. Der Schaltanker 22 kann erforderlichenfalls mit speziell ausgebildeten Schaltzähnen 23 unmittelbar mit den Zähnen 24 der Zahnstange 11 in Eingriff treten. Es ist hier jedoch auch vorgesehen, daß der Antrieb des Informationsträgers 9 über ein entsprechend bemessenes Zwischengetriebe erfolgt, wie dies die Fig. 7 bis 11 und 16 bis 19 zeigen.

Aus den Fig. 7 bis 11, 16 bis 19 ist diese schrittschaltwerkartige Antriebsvorrichtung 7 näher ersichtlich. 21 bzw. 21.2 bezeichnet zwei koaxial einander gegenüberliegende Elektromagnete, deren Anker 21.1, bzw. 21.22 mit einem mechanischen Schaltanker 22 gekoppelt ist. 23 zeigt die Schaltzähne des Schaltankers 22, die die Zähne 31 eines, insbesondere dreizähnigen, insbesondere einem gleichseitigen Dreieck vergleichbaren, Schaltrades 32 beaufschlagen, das koaxial kraftschlüssig mit dem Antriebsrad 15 gekoppelt ist.

Die beiden Schaltmagnete 21, 21.2 sind steuerungskonform wechselweise betätigt. Ein Hub eines Ankers 21.1, bzw. 21.22 bewirkt über den mittelbaren Schaltanker 22 eine Drehung des Schaltrades 32 um 60°. Das mit dem Schaltrad 32 gekoppelte Antriebsrad 16, das mit der jeweiligen Zahnstange 11 eines Anzeigeelementes in Eingriff steht, transportiert, u.a. aufgrund des dort zwischen dem Antriebsrad 16 und den Zahnstangen 11 wirksamen Übersetzungsverhältnisses, den Informationsträger 9 um eine volle Teilung, d.h. Breite eines Anzeigeelementes 1, in der Antriebsrichtung 17 weiter, sodaß die Vorder- oder Anzeigeseite 8 eines Anzeigeelementes 1 hinreichend rechtwinkelig zur Längsachse 33 des Anzeigemoduls steht.

Das Antriebsrad 16 und das Schaltrad 32 sind insbesondere einstückig aus einem Kunststoff hergestellt und auf einer Welle 56 gelagert, die zwischen den Platinen 12.1 und 12.2 gelagert ist, wie die Fig. 11 zeigt. Auch der Schaltanker 22 ist zweckmäßigerweise aus einem Kunststoff hergestellt. Der Eingriff des Schaltankers 22 mit dem jeweiligen Anker 21.1, 21.22 erfolgt mittels der dort an den einzelnen Anker 21.1, 21.22 vorgesehennen Ansatzzapfen 34, die in entsprechende Ausnehmungen 35 des Schaltankers 22 eingreifen, wie die Fig. 16 und 17 zeigen.

57 bezeichnet elektrische Leiterplatten die auf der einen Oberfläche der Lagerplatine 12.1 angeordnet sind. Diese Leiterplatten 57 dienen als Träger für die Elektromagnete 21, 21.2 und als Anschlußpunkte des flexiblen Flachbandkabels 28, das als elektrische Anschlußführung zwischen den modulinternen elektrischen Komponenten und einem modulaußenseitigen Anschluß vorgesehen ist. 36 kennzeichnet einen insbesondere optoelektronischen Sensor, zur präzisen Lagenpositionierung der einzelnen Anzeigeelemente 1 zur Vorder- oder Anzeigeseite 8 des Anzeigemoduls. Dieser Sensor 36, insbesondere in Form einer Reflexionslichtschranke, wird von einer entsprechenden Blende 37, insbesondere in Form eines Sacklochs, gesteuder Rückseite 5 der einzelnen Anzeigeelemente 1 angeordnet ist, wie die Fig. 12 zeigt.

Es liegt im Rahmen der Erfindung, daß die Blende 37 mit einer entsprechenden, insbesondere optoelektronisch lesbaren, Kodierung versehen ist, die es ermöglicht, über eine entsprechende mudulexterne Steuerung, insbesondere eine EDV-Anlage, eine Einzelansteuerung der einzelnen Anzeigeelemente 1 zu bewirken. Damit wäre sichergestellt, daß die jeweils anzusteuernden Anzeigeelemente 1 in kürzester Zeit in die jeweilige Anzeigeposition, der Seite 8, führbar sind. Die hier vorgesehene Kodierung kann ein soganannter Bar Code, oder Balkencode, sein.

Außerdem ist es in diesem Zusammenhang vorgesehen, daß anstelle einer optoelektronischen Sensorik, eine induktive, oder kapazitive, oder magnetisch arbeitende Sensorik, insbesondere mit einem Hallgenerator, zum Einsatz kommt.

Im Falle der Verwendung einer einfachen, lochförmigen Blende 37, wird der Informationsträger 9 mit dem oben beschriebenen Schrittschaltwerk nur in Antriebsrichtung 17 solange weiter bewegt, bis das betreffende Anzeigeelement 1 seine Anzeigeposition erreicht hat.

Die Funktion des Schrittschaltwerkes der Antriebsvorrichtung 7, die aus den Fig. 16 und 17 im wesentlichen ersichtlich ist, ist folgende: Der Schaltanker 22, der dort mit zwei einander gegenüberliegenden und zueinander parallelverlaufenden Schaltflächen 39 und 39.1 versehen ist, beaufschlagt unter der Wirkung des Ankers 21.1 des Elektromagneten 21, mit der Schaltfläche 39, in Pfeilrichtung 41, die eine Zahnflanke 40 des Schaltrades 32, das im Punkt 42, zusammen mit dem Antriebsrad 16, auf der Welle 56 gelagert ist. Das Schaltrad 32 wird pro Hub der Anker 21.1, 21.22 um 60°, in die dort punktiert dargestellte Lage, gedreht. Der Winkel zwischen zwei Zahnflanken 40, 40.1 eines Zahnes des Schaltrades 32 beträgt 60°.

Zur Weiterschaltung des Schaltrades 32 und damit des Antriebsrades 15 wird nun im Wechsel der Elektromagnet 21.2 angesteuert, sodaß der Anker 21.22 des Schaltanker 22 in Pfeilrichtung 43 ziehend, mit der Schaltkante 44 der Schaltfläche 39.1 die Zahnflanke 40.1 beaufschlagt und das Schaltrad 32 in Pfeilrichtung 44 um einen 60°-Schritt weiter dreht.

Sofern der jeweilige Elektromagnet 21, 21.2 elektrisch angesteuert bleibt und damit der jeweilige Anker 21.1, bzw. 21.22 in seiner Lage verharrt, wird dadurch das Schaltrad 32 lagenfixiert.

In Abänderung dieser wechselseitigen elektromagnetischen Ansteuerung des Schaltrades 32 und damit des Antriebsrades 16, ist es, gemäß den Fig. 18 und 19, außerdem vorgesehen, daß nur ein Elektromagnet 21, oder 21.2 vorgesehen ist, und daß das dem Elektromagnet 21, oder 21.2 entgegenwirkende Schaltmoment von einem Federkraftelement 55 gebildet ist.

Das Schrittschaltwerk nach den Fig. 18 und 19 ist in Weiterbildung der zuvor beschriebenen Antriebsvorrichtungen 7 mit einer aus der Fig. 20 näher ersichtlichen elektromagnetischen Umschalteinrichtung der Antriebsrichtung des Schaltrades 32 ausgestattet, die es in vorteilhafter Weise ermöglicht, den Informationsträger 9 mit hoher Umsteuergeschwindigkeit in Pfeilrichtung 41 oder 43 zu steuern. Zu diesem Zweck ist ein Umsteuermagnet 45 vorgesehen, dessen Ankerklappe 46 das dort axial verschiebbar gelagerte Schaltrad 32 mittels eines Steuerhebels 47 umsteuert und so die entsprechende Schaltebene des Schaltankers 22 vorwählbar ist. Der Schaltanker 22 ist zu diesem Zweck mit koaxial hintereinander und seitenverkehrt angeordneten Schaltflächen 39, 39.1 mit den jeweiligen Schaltkanten 44 versehen.

In der Fig. 21 bezeichnet 12.1 eine Lagerplatine mit einem Distanzpfeiler 29. 1 kennzeichnet die Anzeigeelemente, die über die Scharnierhälften 3, 4 zu einem kettenförmigen Informationsträger 9 miteinander gekoppelt sind. 11 zeigt die Zahnstangen auf den Rückseiten der einzelnen Anzeigeelemente 1. 36 bezeichnet den, insbesondere optoelektronischen, Sensor, zur Steuerung der Lageposition der einzelnen Anzeigeelemente 1.

Aus der Fig. 22 ist eine Anordnung von Lagerplatinen 12.1 ersichtlich, die insbesondere zu einem Viererblock einstückig zusammengefaßt sind. Diese Bauweise, bei der erforderlichenfalls jede beliebige Anzahl von Anzeigemodulen zusammenfaßbar sind, ist äußerst rationell und wirtschaftlich, nicht nur in der Montage, sondern auch im Zusammenbau einer matrixförmigen Informationsanzeigetafel, wie dies aus den Fig. 4 und 25 ersichtlich ist. Insbesondere in der Fig. 25 bezeichnet 48 einzelne Viererblöcke. 1 sind Anzeigeelemente. 8 bezeichnet die Vorder- oder Anzeigeseiten der einzelnen Anzeigemodule, bzw. Anzeigeelemente 1.

Die Fig. 23 und 24 zeigen eine modulrückseitige Montageplatine 53 auf der Anzeigemodule angeordnet und mittels der Schrauben 54 lösbar befestigt sind. 58 bezeichnet eine Steuerplatine mit elektronischen Bauelemente 59. Die Steuerplatine 58 ist zweckmäßigerweise mittels Steckverbindungen 60 auf der Rückseite der Montageplatine 53 befestigt.

Insbesondere ist dort jeder Viererblock 48 mittels Schrauben 54 befestigt. Die Flachbandkabel 28 sind nach der Montage der Anzeigemodule mit den entsprechenden Leiterbahnen auf der Steuerplatine 58 verlötet. Im vorliegenden Falle ist auch die Montageplatine 53 als elektrische Leiterplatte ausgebildet. Die elektrische und mechanische Verbindung zwischen den Platinen 53 und 58 erfolgt mittels Steckverbindern 61.

In Weiterbildung der Erfindung ist es vorgesehen, daß die Vorderseiten 8 der einzelnen Anzeigeelemente 1 des Informationsträgers 9 insbesondere muldenförmig ausgebildet sind. In diese Mulden sind insbesondere Folien form- und stoffschlüssig eingelegt. Die Abmessungen dieser Folien entsprechen dabei nicht zwangsläufig den Abmessungen der Vorderseiten 8 der Anzeigeelemente 1, sondern können erforderlichenfalls quadratisch, kreisförmig, oder oktogonal ausgebildet sein, um dadurch in der Gesamtheit einer matrixförmigen Anzeige entsprechende optische Eindrücke zu vermitteln. Insbesondere ist es in diesem Zusammenhange vorgesehen, daß diese in die Mulden eingelegten Folien erforderlichenfalls reflektierend, insbesondere in den Farben unterschiedlich, sind.

Aus den Fig. 26 und 27 ist eine schrittmotorgetriebene Antriebsvorrichttung 7 für Anzeigemodule ersichtlich, die für den Antrieb eines Informationsträger 9 in nur einer Richtung einsetzbar ist. 16 bezeichnet dort das Antriebsrad, das einerseits mit einem Ritzel 50 des Rotors 51 des Schrittmotors in Eingriff steht, andererseits steht das Antriebsrad 16 mit den jeweiligen Zahnstangen 11 der einzelnen Antriebselemente 1 in Eingriff. 52 bezeichnet den Stator des Schrittmotors, dessen polarisierter Rotor 51 gegenüber dem Stator 52 über eine symmetrische Luftspaltverengung magnetisch vorzugsgerichtet, insbesondere zur Vorgabe einer reproduzierbar erforderlichen, definierten Rotorstellung und Drehrichtung, gelagert ist.

Die Steuerung dieses Schrittmotors zur präzisen Positionierung der einzelnen Anzeigeelemente 1 des Informationsträgers 9, erfolgt zweckmäßigerweise in der bereits beschriebenen Weise, mittels eines Sensors 36. 12.1 bezeichnet dort eine Lagerplatine mit den Distanzpfeilern 29.

Es liegt im Rahmen der Erfindung, daß auch andere, insbesondere in der Drehrichtung umsteuerbare, Schrittmotoren vorgesehen sind.

## Patentansprüche

1. Anzeigemodul, mit einem elektromechanisch angetriebenen, kettenförmigen Informationsträger (9), der aus einer Anzahl flächenebener Anzeigeelemente (1) gebildet ist, die auf der Vorder- oder Anzeigeseite (8) mit, insbesondere zueinander unterschiedlichen farbigen, Darstellungen und auf der Rückseite (5) mit einer Kodierung zur Steuerung der Bewegungsrichtung und der Halteposition versehen sind, insbesondere für den Einsatz in einer matrixförmigen Informationsanzeigetafel (30), **dadurch gekennzeichnet,** daß die einzelnen, insbesondere quadratisch ausgebildeten, Anzeigeelemente (1), im Bereich zweier, in Antriebsrichtung (17) einander gegenüberliegender, Stirnseiten (2), mit jeweils hinter der Vorder- oder Anzeigeseite (8) teilweise verdeckt angeordneten, miteinander koppelfähiger, Scharnierhälften (3, bzw. 4), insbesondere einstückig, versehen sind, daß auf der Rückseite (5) der einzelnen Anzeigeelemente (1) eine mechanische Antriebseinrichtung (11) für den Eingriff einer elektromechanischen Antriebsvorrichtung (7) einstückig vorgesehen ist, und daß der Informationsträger (9) im Bereich der Kettenlängsteilstücke (10), insbesondere in Nuten (30), geführt ist.

2. Anzeigemodul nach Anspruch 1, dadurch gekennzeichnet, daß der Informationsträger (9) von einer Antriebsvorrichtung (7) mit einem elektromagnetisch gesteuerten mechanischen Schrittschaltwerk angetrieben ist.

3. Anzeigemodul nach Anspruch 2, dadurch gekennzeichnet, daß ein Schaltrad (32) des Schrittschaltwerkes insbesondere dreizähnig, einem gleichseitigen Dreieck entsprechend, ausgebildet ist.

4. Anzeigemodul nach Anspruch 2 bis 3, dadurch gekennzeichnet, daß der Schaltweg eines Schaltankers (22) des Schrittschaltwerkes linear verlaufend ist, und daß der Anker (21,1 und/oder 21.22) der Elektromagnete (21 und/oder 21.2) koaxial verlaufend zum Schaltweg des Schaltankers (22) angeordnet und wirksam sind.

5. Anzeigemodul nach Anspruch 4, dadurch gekennzeichnet, daß der Schaltanker (22) mit zwei, einander gegenüberliegenden und zueinander parallelverlaufenden, Schaltflächen (39, 39.1) versehen ist.

6. Anzeigemodul nach Anspruch 4 und 5, dadurch gekennzeichnet, daß der Schaltanker (22) ringförmig geschlossen ausgebildet ist.

7. Anzeigemodul nach Anspruch 4 bis 6, dadurch gekennzeichnet, daß der Schaltanker (22) aus einem Kunststoff hergestellt ist.

8. Anzeigemodul nach Anspruch 4 bis 7, dadurch gekennzeichnet, daß der Schaltanker (22) mittels, insbesondere einstückig vorgesehener Ausnehmungen (35) mit entsprechenden Ansatzzapfen (34) des Ankers (21.1 und/oder 21.22) des Elektromagneten (21 und/oder 21.2) formschlüssig in Eingriff ist.

9. Anzeigemodul nach Anspruch 3 bis 8, dadurch gekennzeichnet, daß das Schaltrad (32) insbesondere einstückig mit einem Antriebsrad (16) verbunden ist, das mit Zahnstangen (11) an den jeweiligen, einander gegenüberliegenden, parallelverlaufenden und vom Antriebsrad (16) zueinander entgegengesetzt angetriebenen Anzeigeelementen (1) in Eingriff ist.

10. Anzeigemodul nach Anspruch 9, dadurch gekennzeichnet, daß die Zahnstangen (11) insbesondere einstückig, auf der Rückseite (5) der einzelnen Anzeigeelemente (1) angeordnet sind.

11. Anzeigemodul nach Anspruch 3 bis 10, dadurch gekennzeichnet, daß das Schaltrad (32) zum Zwecke der Schaltrichtungsumkehr, axial verschiebbar gelagert ist.

12. Anzeigemodul nach Anspruch 3 bis 11, dadurch gekennzeichnet, daß das Schaltrad (32) mittels eines, insbesondere elektromechanisch ansteuerbaren Steuerhebels (47) axial verschiebbar ist.

13. Anzeigemodul nach Anspruch 1 bis 12, dadurch gekennzeichnet, daß ein optoelektronischer Sensor (36) für die Lagenpositionierung der einzelnen Anzeigeelemente (1), insbesondere eine Reflexionslichtschranke vorgesehen ist, und daß auf der Rückseite (5) der einzelnen Anzeigeelemente (1) eine Steuerblende (37) insbesondere inform eines Loches vorgesehen ist.

14. Anzeigemodul nach Anspruch 1 bis 13, dadurch gekennzeichnet, daß der Informationsträger (9) zwischen zwei spiegelbildlich zueinander angeordneten, insbesondere aus einem Kunststoff hergestellten, Lagerplatinen (12.1 und 12.2) gelagert ist, die insbesondere einstückig, mit Distanzpfeiler (29) versehen sind.

15. Anzeigemodul nach Anspruch 1 bis 14, dadurch gekennzeichnet, daß es auf einer anzeigetafelrückseitig vorgesehenen Montageplatine (53) lösbar montierbar ist um einen Viererblock (48) aus zu bilden, und daß die Montageplatine (53) insbesondere als elektrische Leiterplatte ausgebildet ist.

16. Anzeigemodul nach Anspruch 15, dadurch gekennzeichnet, daß parallel zur Montageplatine (53) eine Steuerplatine (58) vorgesehen ist, und daß die Steuerplatine (58) mit der Montageplatine elektrisch und mechanisch mittels Steckverbindern (61) verbunden ist.

17. Anzeigemodul nach Anspruch 14 bis 16, dadurch gekennzeichnet, daß die Lagerplatinen (12.1, 12.2) zu einem, insbesondere räumlich nebeneinander liegenden Viererblock (48) zusammengefaßt sind.

18. Anzeigemodul nach Anspruch 1 bis 17, dadurch gekennzeichnet, daß die einzelnen Anzeigeelemente (1) auf der Vorder- oder Anzeigeseite (8) muldenförmig ausgebildet sind, daß die Mulden quadratisch, oder kreisförmig, oder oktogonal ausgebildet und insbesondere mit reflektierenden, Folien ausgelegt sind.

## Claims

1. Display module, with an electromechanically driven chainlike information carrier (9), which is formed from a number of planar indicating elements (1), which are provided on the front or display side (8) with representations, which especially are differently coloured relative to one another, and on the rear side (5) with a coding for the control of the movement direction and the stopping position, particularly for use in a matrix-shaped information display board (30), characterised thereby that the individual display elements (1), which in particular are constructed to be square, are provided, especially integrally in the region of two end faces (2), which are mutually opposite in drive direction (17), with hinge halves (3 or 4) which are capable of being coupled together and are arranged partly covered each time behind the front or display side (8), that a mechanical drive equipment (11) for engagement of an electromagnetic drive device (7) is integrally provided on the rear side (5) of the individual display element (1), and that the information carrier (9) is guided in the region of the chain length members (19), in particular in grooves (30).

2. Display module according to claim 1, characterised thereby that the information carrier (9) is driven by a drive device (7) with an electromagnetically controlled mechanical stepping mechanism.

3. Display module according to claim 2, characterised thereby that a stepping wheel (32) of the stepping mechanism is constructed in correspondence with an equilateral triangle, in particular three-toothed.

4. Display module according to claim 2 or 3, characterised thereby that the switching path of a switching armature (22) of the stepping mechanism is linearly extending and that the armature (21.1 and/or 21.22) of the electromagnets (21 and/or 21.2) are arranged and operative extending coaxially to the switching path of the switching armature (22).

5. Display module according to claim 4, characterised thereby that the switching armature (22) is provided with two mutually opposite and mutually parallel switching surfaces (39, 39.1).

6. Display module according to claim 4 and 5, characterised thereby that the switching armature (22) is constructed to be annularly closed.

7. Display module according to claims 4 to 6, characterised thereby that the switching armature (22) is produced from a synthetic material.

8. Display module according to claim r to 7, characterised thereby that the switching armature (22) is shape-lockingly in engagement by means of, in particular, integrally provided recesses (35) with corresponding rim teeth (34) of the armature (21.1 and/or 21.22) of the electromagnets (21 and/or 21.2).

9. Display module according to claim 3 to 8, characterised thereby that the stepping wheel is connected, in particular integrally, with a drive wheel (16), which is in engagement with racks (11) at the respective mutually opposite and parallelly extending display elements (1) which are driven in mutually opposite sense by the drive wheel (16).

10. Display module according to claim 9, characterised thereby that the racks (11) are arranged, in particular integrally, on the rear side (5) of the individual display elements (1).

11. Display module according to claim 3 to 10, characterised thereby that the stepping wheel (32) is mounted to be axially displaceable for the purpose of switching direction reversal.

12. Display module according to claim 3 to 11, characterised thereby that the stepping wheel (32) is axially displaceable by means of a control lever (47), which is in particular electromagnetically controllable.

13. Display module according to claim 1 to 12, characterised thereby that an optoelectronic sensor (36) for the positioning of the individual display elements (1), in particular a reflection light barrier, is provided, and that a control light stop (37), in particular in the form of an aperture, is provided on the rear side (5) of the individual display elements (1).

14. Display module according to claim 1 to 13, characterised thereby that the information carrier (9) is mounted between two bearing plates (12.1 and 12.2), which are arranged in mirror image to one another, are made from in particular synthetic material and are provided, in particular integrally, with spacing posts (29).

15. Display module according to claim 1 to 14, characterised thereby that it is detachably mountable on a mounting plate (53), which is provided at the display board rear side, in order to form a square block (48), and that the mounting plate (5) is constructed in particular as an electrical circuitboard.

16. Display module according to claim 15, characterised thereby that a control plate (58) is provided parallel to the mounting plate (53) and that the control plate (58) is electrically and mechanically connected with the mounting plate by means of plug connectors (61).

17. Display module according to claim 14 to 16, characterised thereby that the bearing plates (12.1, 12.2) are combined into a square block (48), in particular lying spatially adjacent one another.

18. Display module according to claim 1 to 17, characterised thereby that the individual display elements (1) are constructed to be trough-shaped on the front or display side (8), that the troughs are constructed to be square or circular or octagonal and are designed particularly with reflecting foils.

## Revendications

1. Module indicateur comportant un support d'informations (9) en forme de chaîne, à entraînement électro-mécanique, constitué d'un certain nombre d'éléments indicateurs (1) à surface plane, qui sont munis sur leur face avant ou face indicatrice (8) de figurines, en particulier de couleurs différentes entre elles, et sur sa face arrière (5) d'un codage servant à commander la direction du mouvement et la position d'arrêt, ce module étant destiné en particulier à l'utilisation dans un tableau d'affichage l'information (30) de forme matricielle, caractérisé en ce que chacun des différents éléments indicateurs (1), de forme notamment carrée, est muni, en particulier par réalisation monobloc, au niveau de deux faces frontales (2) mutuellement opposées dans le sens de l'entraînement (17), de respectivement deux moitiés de charnières (3 et 4) mutuellement accoupables, disposées de manière partiellement recouverte derrière la face avant ou indicatrice (8), en ce que sur la face arrière (5) de chacun des éléments indicateurs (1) est prévu en réalisation monobloc un dispositif d'entraînement mécanique (11) pour l'intervention d'un dispositif d'entraînement électromécanique (7), et en ce que le support d'information (9) est guidé au niveau des éléments longitudinaux (10) de la chaîne, en particulier à l'intérieur de rainures (30).

2. Module indicateur selon la revendication 1, caractérisé en ce que le support d'information (9) est entraîné par un dispositif d'entraînement (7) comportant un mécanisme mécanique pas-à-pas à commande électromécanique.

3. Module indicateur selon la revendication 2, caractérisé en ce qu'une roue de commande (32) du mécanisme pas-à-pas est réalisée à trois dents, correspondant à un triangle équilatéral.

4. Module indicateur selon les revendications 2 à 3, caractérisé en ce que le trajet de commande d'un induit (22) du mécanisme pas-à-pas s'étend linéairement, et en ce que l'induit (21.1 et/ou 21, 22) des électro-aimants (21 et/ou 21.2) sont disposés actifs en direction coaxiale du trajet de commande de l'induit (22).

5. Module indicateur selon la revendication 4, caractérisé en ce que l'induit (22) est muni de deux faces de commande (39, 39.1) mutuellement opposées et mutuellement parallèles.

6. Module indicateur selon les revendications 4 et 5, caractérisé en ce que l'induit (22) est réalisé sous la forme d'une bague fermée.

7. Module indicateur selon les revendications 4 à 6, caractérisé en ce que l'induit (22) est réalisé en une matière plastique.

8. Module indicateur selon les revendications 4 à 7, caractérisé en ce que l'induit (22) est en prise, au moyen d'encoches en particulier intégrées (35), avec des pivots (34) correspondants de l'induit (21.1 et/ou 21.22), de l'électro-aimant (21 et/ou 21.2), par ajustement géométrique.

9. Module indicateur selon les revendications 3 à 8, caractérisé en ce que la roue (32) est reliée, en particulier de manière intégrée, à une roue d'entraînement (16) qui est en prise avec des crémaillères (11) disposées sur les éléments indicateurs (1) respectifs, mutuellement opposés, s'étendant parallèlement et entraînés par la roue (16) dans des sens mutuellement opposés.

10. Module indicateur selon la revendication 9, caractérisé en ce que les crémaillères (16) sont disposées, en particulier de manière intégrée, sur la face arrière (5) de chacun des éléments indicateurs (1).

11. Module indicateur selon les revendications 3 à 10, caractérisé en ce que la roue (32) est montée de manière axialement coulissable afin de permettre l'inversion du sens de la commande.

12. Module indicateur selon les revendications 3 à 11, caractérisé en ce que la roue (32) est coulissable axialement au moyen d'un levier de commande (47), en particulier muni d'une commande électromagnétique.

13. Module indicateur selon les revendications 1 à 12, caractérisé par la présence, pour le positionnement de chacun des éléments indicateurs (1), d'un capteur optoélectronique (36), en particulier une barrière photoélectrique, et en ce que, sur la face arrière (5) de chacun des éléments indicateurs (1), est prévu un diaphragme (37), en particulier ayant la forme d'un trou.

14. Module indicateur selon les revendications 1 à 13, caractérisé en ce que le support d'information (9) est monté entre deux plaquettes de positionnement (12.1 et 12.2) disposées symétriquement l'une par rapport à l'autre et réalisées en une matière plastique, lesquelles sont munies, en particulier de manière intégrée, de flèches d'écartement (29).

15. Module indicateur selon les revendications 1 à 14, caractérisé en ce qu'il peut être monté sur une plaquette de montage (53) prévue de manière amovible sur le côté arrière du tableau d'affichage afin de former un quadruplet (48), et en ce que la plaquette de montage (53) est réalisée notamment sous la forme d'une plaquette de circuits électriques.

16. Module indicateur selon la revendication 15, caractérisé par la présence, parallèlement à la plaquette de montage (53), d'une plaquette de commande (58), et en ce que ladite plaquette de commande (58) est reliée à la plaquette de montage, électriquement et mécaniquement, au moyen de connexions enfichables (61).

17. Module indicateur selon les revendications 14 à 16, caractérisé en ce que les plaquettes de montage (12.1, 12.2) sont rassemblées de manière à former un quadruplet (48), dont les quatre parties sont notamment spatialement adjacentes.

18. Module indicateur selon les revendications 1 à 17, caractérisé en ce que chacun des éléments indicateurs (1) est réalisé de manière à former une moulure sur la face avant ou indicatrice (8), en ce que lesdites moulures sont de forme carrée ou circulaire ou octogonale, et en particulier garnies de films réfléchissants.
